# EUROPÄISCHE PATENTSCHRIFT

(11) **EP 3 041 762 B1**
(45) Veröffentlichungstag und Bekanntmachung des Hinweises auf die Patenterteilung: **27.06.2018**
(21) Anmeldenummer: 14809766.0
(22) Anmeldetag: 04.12.2014
(51) Int. Cl.: B65D 88/16, B65D 90/46, B65D 90/54, B65D 90/48, B65D 5/72, B65D 5/02, B65D 5/64

(54) **DECKEL FÜR EINEN BEHÄLTER, BEHÄLTER**
COVER FOR A CONTAINER, CONTAINER
COUVERCLE POUR RÉCIPIENT, RÉCIPIENT

(30) Priorität: 07.01.2014 DE 202014000141 U
(43) Veröffentlichungstag der Anmeldung: 13.07.2016
(73) Patentinhaber: Ackermann, Ralf, 32549 Bad Oeynhausen (DE)
(72) Erfinder: Ackermann, Ralf, 32549 Bad Oeynhausen (DE)
(74) Vertreter: Schober, Mirko
(86) Internationale Anmeldenummer: PCT/EP2014/003250
(87) Internationale Veröffentlichungsnummer: WO 2015/104039

(56) Entgegenhaltungen:
- WO-A1-92/14660
- DE-U1-202004 013 508
- US-A- 5 192 134
- US-A1- 2006 222 270
- US-A1- 2008 073 353

## Beschreibung

### TECHNISCHES GEBIET

Die vorliegende Erfindung betrifft einen Deckel für einen Behälter nach dem Oberbegriff des Anspruchs 1.

### STAND DER TECHNIK

Beispielsweise im Bereich der Kunststoffverarbeitung sind Deckel für Schüttgutbehälter, wie z.B. Oktabin-, Rechteck- oder runde Behälter, bekannt. Handelsübliche Deckel für solche Behälter bestehen in der Regel aus Wellpappe und sind derart gestaltet, dass diese auf der Deckeloberfläche durchgängig geschlossen und mit verklebten kurzen Seitenelementen versehen sind.

Diese Abdeckungen werden in der Regel einmal oder nur wenige Male benutzt, verschmutzen und beschädigen leicht und werden insofern schnell unbrauchbar. Sie haben nur die Funktion, den Behälter zu verschließen und dessen Seitenwandungen ggf. in Form zu halten bzw. abzustützen. Sie sind insbesondere nicht geeignet, um marktübliche Granulat-Saugrohre durch den Deckel zu führen oder diese zu halten.

Es werden ferner z.B. schwere, hochfeste Oktabin-Deckel für spezielle stapelbare Oktabins aus Kunststoff angeboten, die relativ teuer, schwer und ebenfalls nicht dafür ausgelegt sind, um Saugrohre durch den Deckel zu führen.

Erheblich nachteilig am Stand der Technik der Deckel ist, dass diese Deckel keine Saugrohre aufnehmen können, schnell verschmutzen sowie sehr sperrig und somit schwer zu handhaben sind. Sie sind im Falle eines Wellpappdeckels weiterhin leicht zu beschädigen und nicht langlebig.

Um eine Befüllung oder Entleerung des Behälters durchführen zu können, müssen die bekannten Deckel vollständig entfernt oder unter Bildung eines Durchgangsschlitzes auf den Behälter gelegt werden, damit ein Saugrohr einführbar ist.

Hierdurch entstehen unter anderem folgende Gebrauchsnachteile:
Bei der Teilauflage des Deckels zur Ausbildung eines Durchsteckschlitzes oder bei entferntem Deckel ist das Schüttgut vor Verschmutzung schlechter oder gar nicht geschützt. Insbesondere bei hochwertigen, statisch aufgeladenen und/oder transparenten Kunststoffgranulaten und/oder solchen für anspruchsvolle Anwendungen, ist eine Verschmutzung des Granulats oder Schüttguts jedoch unbedingt zu vermeiden. Aufgrund der beispielsweise unterschiedlichsten Granulattypen in der Kunststoffverarbeitung und der nicht selten umfangreichen Staubentwicklung müssen die Schüttgüter im Behälter gut geschützt werden. Die Verschmutzung des Schüttgutes führt ansonsten zu inakzeptablen Mehrkosten bei der Weiterverarbeitung.

Viele Kunststoffgranulate und Pulver (beispielsweise Getreide/Mehl in Bäckereibetrieben) nehmen zudem bei nur teilverschlossenem Deckel durch die Umgebungsbedingungen Feuchtigkeit aus der Luft auf, was zu zusätzlichem Nachtrocknen und erheblichen Energiekosten führt. Gerade die witterungsbedingten Umgebungsvariablen stellen hier ein erhebliches Problem dar.

Weiterhin kann es bei einfach eingestecktem Saugrohr zur außermittigen Verlagerung des Saugrohres und damit zur inhomogenen Entleerung, z.B. bei Granulatmischungen mit Farbbatchpartikeln oder Rezyklaten kommen, die sich in der Regel inhomogen im Behälter verteilen. Das Saugrohr kann das Eigengewicht und seine Lage mit zunehmender Entleerung ändern, weil es im Granulat eingesteckt "schwimmt". Es kann hierdurch zu einem ungleichmäßigen Entleerungsprozess kommen, mit nachfolgend erhöhtem Kontroll- und Interventionsaufwand. Ein derartig inhomogener Entleerungsprozess kann erhebliche Qualitätsschwankungen in der Produktion zur Folge haben. Ein verrutschendes Saugrohr kann den Deckel wegdrücken, was wiederum zur erhöhten Verschmutzung des Schüttgutes führen kann, oder sich verklemmen und/oder nur noch Luft ansaugen. Im schlimmsten Fall kommt es dann zu Produktionsausfällen.

Starre Stülpdeckel erfordern viel Raum und können an den ungeschützten Innenflächen verschmutzen. In den Dokumenten US5,192,134; US2006/0222270A1; US2008/0073353A und WO92/14660 sind Deckel offenbart.

### DIE ERFINDUNG

Der Erfindung liegt daher die Aufgabe zugrunde, einen Deckel für Behälter der eingangs genannten Art anzugeben, welcher die oben angegebenen Nachteile nicht aufweist.

Diese Aufgabe wird durch einen Deckel mit den Merkmalen des Anspruchs 1 sowie einen Behälter mit den Merkmalen des Anspruchs 13 gelöst, vorteilhafte Ausführungsformen finden sich in den Unteransprüchen. Erfindungsgemäß sind die zweiten Deckelelemente unter oder über das erste Deckelelement faltbar und die zweiten Deckelelemente insbesondere jeweils einen gleichen oder geringeren Flächeninhalt aufweisen als das erste Deckelelement. Die faltbaren Seitenelemente können hierbei weniger als 99,9%, weiter bevorzugt weniger als 90%, weiter bevorzugt weniger als 75% und mindestens 25%, weiter bevorzugt mindestens 50%, weiter bevorzugt mindestens 70% der Länge des Deckelelements aufweisen. Auf diese Weise wird ein besonders kompaktes Zusammenfalten des Deckels mit einem optimierten (minimierten) Platzbedarf geschaffen.

Nach einer vorteilhaften Ausführungsform ist vorgesehen, dass wenigstens an einer von der ersten Seiten des Deckelelements verschiedenen zweiten Seite des Deckelelements zwei diesem gegenüber faltbare erste Seitenelemente vorgesehen sind. Bevorzugt sind diese Seitenelemente so ausgebildet, dass sie an der Behälterwand angebracht werden können und somit eine Befestigungsfunktion ausüben. Dazu kann insbesondere vorgesehen sein, dass die ersten Seitenelemente mit Verbindungsmitteln zum Verbinden der Seitenelemente mit dem abzudeckenden Behälter ausgebildet sind. Dies ist besonders vorteilhaft, wenn der Deckel mit einem Rohr zum Befüllen bzw. Entleeren kombiniert wird. Die Seitenelemente dienen auch dazu, das gesamte Deckelsystem zu stabilisieren. Erfindungsgemäß ist zur Verbesserung des Anbringens des Deckels am Behälter vorgesehen, dass an den zweiten Deckelelementen über ein oder mehrere Faltkanten und/oder Scharniere und/ oder Filmscharniere faltbare zweite Seitenelemente angebunden sind. Diese zweiten Seitenelemente können wiederum mit Verbindungsmitteln versehen sein, um diese an der Behälterwand zu fixieren. Generell eignen sich als Verbindungsmittel etwa Klebe-, Klett- oder andere Verbindungsmittel wie z.B. Magnete, Druckverschlüsse, Haken, Ösen, Stecklaschen oder Gurte.

Bevorzugt ist ferner vorgesehen, dass für die optimierte Verstaulage die zweiten Deckelelemente und insbesondere das erste Seitenelement in einer Transport- oder Lagerposition mit ihrer Innenfläche auf das Deckelelement gelegt sind. Erfindungsgemäß ist vorgesehen, dass das Deckelelement mindestens eine Anschlussöffnung zum Befüllen oder Entleeren aufweist. Auch eine Mehrzahl solcher Öffnungen kann vorgesehen sein, um etwa die Entleerung des Behälters in mehrere Produktionslinien zu ermöglichen. Die wenigstens eine Öffnung ist bevorzugt rund und weist dabei vorzugsweise einen Durchmesser von 76 bis 36 cm, bevorzugt weniger als 20 cm, weiter bevorzugt weniger als 10 cm und noch weiter bevorzugt weniger als 5 cm auf. In die Anschlussöffnung kann insbesondere ein Saugrohr oder ein Schlauch oder dergleichen eingesteckt werden. Bevorzugt weist die Anschlussöffnung ein Formteil aus Kunststoff- oder/und Metall- und/oder Naturwerkstoffen auf. Dieses Formteil dient als Adapter zum Anbringen des Saugrohrs oder dergleichen.

Die genannten Kunststoff- oder Metallformteile, die die mindestens eine Durchstecköffnung ausbilden und/oder rahmen und/oder versteifen, können mit unterschiedlichen Innen- und Außendurchmessern, und/oder mit unterschiedlichen Führungselementen, und/oder unterschiedlichen Längen der Führungselemente, vorzugsweise als Rohrstutzen ausgebildet sein.

Das Formteil ist dabei vorzugsweise mit mindestens einer Durchstecköffnung und entweder dichtend oder weitgehend dichtend zum einzusteckenden Saugrohr ausgebildet, wobei der Deckel und/oder das Formteil zusätzliche Zuluftöffnungen oder -spalten oder luftdurchlässige Vorrichtungen mit Trocknungsmitteln zum Druckausgleich aufweisen können. Alternativ oder ergänzend kann das Formteil nicht dichtend zum Saugrohr ausgebildet sein, um Nebenluft zum Druckausgleich zu ermöglichen.

Bevorzugt ist die wenigstens eine Anschlussöffnung bzw. der Adapter so ausgebildet, dass er das wenigstens eine eingesteckte Saugrohr mit der Rohrlängsachse in einem Winkel zur Deckeloberfläche verläuft. Bevorzugt kann dieser Winkel 90° betragen, möglich ist aber auch, dass der Winkel vorzugsweise mehr als 75°, weiter bevorzugt mehr als 45° und noch weiter bevorzugt mehr als 30° und/oder 30° beträgt. Die Halterung des Saugrohrs ist also entweder 90° Grad zum Deckel aber auch in unterschiedlichen Varianten mit verschiedenen Schrägstellungen ausgeführt und ermöglicht so eine optimale Restentleerung des Behälters. Die Schrägstellungen sind vorzugsweise in festen Einheiten ausgeführt und/oder auch variabel in kleineren Schritten drehbar und werden über Rastelemente fixiert.

Die Anschlussöffnung kann dabei insbesondere am Deckelelement im Wesentlichen mittig angeordnet sein. Auf diese Weise wird erreicht, dass bei eingebrachtem Saugrohr eine Verschiebung des Deckels infolge asymmetrischer Krafteinleitung über das Saugrohr vermieden wird. Aber auch eine außermittige Anordnung ist denkbar, z.B. um einen Ausgleich zu schaffen, falls der Behälter etwa auf einer schiefen Ebene gelagert werden soll. Das Formteil mit der Anschlussöffnung kann z.B. in zwei parallel zueinander laufende Führungsschienen, die am Deckel angebracht sind, eingeschoben werden, so dass es zum Zusammenfalten des Deckels entfernt werden kann.

Bevorzugt kann vorgesehen sein, dass die Anschlussöffnung mit einer durchstoßbaren Elastomereinheit und/oder einem Verschlusselement ausgestaltet ist. Die Anschlussöffnung, die bevorzugt als Durchstecköffnung ausgebildet ist, kann mit Dichtlippen und/oder Gummimanschetten und/oder elastischen Ventilen selbstverschließend ausgebildet sein. Auf diese Weise wird sichergestellt, dass das Durchtreten von Verunreinigungen durch den Deckel in das Innere des Behälters vermieden wird. Auch kann der Deckel so im zusammen gefalteten Zustand gegenüber Verunreinigungen bei der Lagerung geschützt werden.

Sofern erfindungsgemäß von Saugrohr oder Anschlussrohr die Rede ist, ist damit nicht ausschließlich ein Rohr gemeint, sondern es kann sich ebenso um einen Schlauch oder eine andere Form von Schüttgutleitung handeln. Auch muss über das Saugrohr nicht nur zum Entleeren des Behälters gesaugt werden, sondern dieses kann auch zum Befüllen des Behälters vorgesehen sein.

Das genannte Formteil ist nach einer vorteilhaften Ausführungsform zu mindestens einer Seite des Deckelelements flach ausgebildet. Das Formteil steht dabei vorzugsweise 5 cm oder weniger, bevorzugt 3 cm oder weniger, insbesondere weniger als 2 cm, weiter bevorzugt weniger als 1 cm, weiter bevorzugt weniger als 5 mm über die Oberfläche des Deckelelements über.

Zur Vereinfachung des Anbringens des Anschlussrohrs am Deckel kann insbesondere vorgesehen sein, dass das Formteil mindestens ein Führungselement und/oder mindestens ein Halteelement für mindestens ein Anschlussrohr oder Saugrohr aufweist.

Der erfindungsgemäße Deckel ist aus kompakten Platten und/ oder Stegplatten und/oder Mehrschichtplatten und/oder Leichtbauplatten aus handelsüblichen kompakten und/oder geschäumten Kunststoffen (z.B. PP, PE, PUR, PVC oder dergleichen) oder Wellpappe oder Organoblechen bzw. Faserverbundwerkstoffen hergestellt. Auch Kombinationen daraus sind möglich.

Auch die Verwendung von handelsüblichen Holz- und/oder Bauplatten und/oder Compositeplatten und/oder Aluminiumplatten kann in speziellen Anwendungsfällen als Material für den Deckel vorteilhaft sein. Weiterhin kann das Deckelmaterial antistatisch ausgestattet sein, um Staubanhaftungen zu reduzieren.

Bevorzugt sind auch zumindest imprägnierte und/oder lackierte und/oder kunststofffolien- und/oder kunststoffgewebekaschierte Platten und/oder Pappen sowie Naturfasermaterialien. Zur besseren Haltbarkeit, Abwischbarkeit und aus Kostengründen sind Deckschichten und/oder Folien aus handelsüblichen Kunststoffen (Homo- oder Copolymere) insbesondere Polypropylen (PP), Polyethylen (PE), Polyurethan (PUR) und Polyvinylchlorid (PVC) und/oder damit beschichtete Gewebe und/oder Textilien bevorzugt.

Für besondere Anwendungen, die insbesondere von der Art des in den Behälter zu füllenden Gutes abhängig sind, ist nach einer weiteren Ausführungsform der Erfindung vorgesehen, dass der Deckel auf seiner - dem Behälter in der Gebrauchsstellung zugewandten - Innenseite eine feuchtigkeitsaufnehmende Einrichtung mit Trockenmittel (z.B. Silikate oder andere hygroskopische Stoffe), vorzugsweise eine auswechselbare Trockenmitteleinheit mit Lüftungsöffnungen, aufweist. Auf diese Weise kann in dem Behälter oder im darin befindlichen Schüttgut vorhandene störende Feuchtigkeit absorbiert werden.

Weiter kann der Deckel eine Erdungseinrichtung zur Ableitung einer statischen Aufladung aufweisen. Dadurch kann die nachfolgende Verarbeitung des Schüttgutes vereinfacht werden, da dies sich infolge der inneren Reibung beim Entleeren des Behälters sonst aufladen würde. Dies wird mit der Erdung sicher vermieden.

Zudem kann vorgesehen sein, dass der Deckel einstückig hergestellt ist. Zum Beispiel kann er gestanzt oder aus zusammengefügten, zum Beispiel geklebten und/oder verschweißten, Elementen aufgebaut sein. Faltkanten können aus dem Deckelmaterial durch Prägung, Stanzung, Perforation, Ultraschallschweißung oder -prägung gebildet werden und/oder durch die faltbaren Elemente verbindenden flexiblen Folien und/oder textilen Materialien oder Gewebe gebildet werden. Diese verbindenden Materialien können auf das Deckelmaterial aufgeschweißt und/oder geklebt und/oder auch über Filmscharniere oder Doppel-/Mehrfachfalze direkt durch Kunststoffverbindungen gebildet werden.

Schließlich kann der Deckel wenigstens eine zusätzliche Öffnung aufweisen. Diese dient dazu Messtechnik, insbesondere Messsonden oder Messfühler oder Entlüftungs- oder Druckausgleichseinrichtungen, in das Innere des Behälters zu führen, um Aufschluss über den Zustand des Schüttgutes - z.B. dessen Feuchtigkeit oder Temperatur - zu erhalten.

Die Erfindung bietet gegenüber bisherigen Lösungen unter anderem folgende Vorteile:
- Beim Entleerungsprozess mit einem Saugrohr wird der Behälterinhalt vor Schmutz sicher geschützt;
- Mittels der Durchstecköffnung bzw. Anschlussöffnung kann ein Saugrohr angeschlossen stabil und sicher gehalten werden, wobei dies insbesondere durch die Ausführung als Formteil unterstützt wird,
- Der Deckel kann sehr kompakt zusammengefaltet werden und ist dadurch für den Transport und für die Lagerung stapelbar und beansprucht wenig Stauraum. Zudem kann durch Zusammenfalten des Deckels der Schmutzeintrag bei der Lagerung durch die Anordnung der zur Innenseite gerichteten Deckel- und Deckelseitenelemente im zusammengefalteten Zustand erreicht werden;
- Der Deckel lässt sich sehr kostengünstig herstellen;
- Der Deckel lässt sich sehr einfach mittels der Seitenelemente am Behälter fixieren;
- Durch wenigstens ein verlängertes Seitenelement wird zusätzlich eine Beschwerung und Versteifung des Deckels erreicht,
- Der Deckel eignet sich für das Anbringen von einem Trockenmittel, mit dem das im Behälter gelagerte Material getrocknet und sauber gehalten werden kann. Dadurch lassen sich Qualitätsmängel oder auch Ausfallraten von Maschinen aufgrund von Ansaugen verschmutzten Materials erheblich verringern, der Herstellungsprozess wird hochwertig und sicher.
- Hinzu kommt ein umweltgerechter Einsatz des Deckels durch einen energiesparenden Effekt (Vortrocknung hygroskopischer Materialien), seine Mehrfachnutzung, seinen platzsparenden Aufbau, die Erhöhung der Arbeitssicherheit sowie schließlich die Minimierung des Ausschusses in der Produktion durch optimal aufbereitetes und sauberes Material.

### KURZBESCHREIBUNG DER ZEICHNUNGEN

Die Erfindung wird im Einzelnen anhand des nachfolgenden Ausführungsbeispiels erläutert:

Es zeigen:
- Fig. 1: eine Aufsicht des aufgefalteten Deckels für einen Behälter,
- Fig. 2A: eine Seitenansicht eines erfindungsgemäßen Behälters mit erfindungsgemäßem Deckel,
- Fig. 2B: eine Seitenansicht eines Teils eines erfindungsgemäßen Deckels,
- Fig. 3: eine Aufsicht eines zusammengefalteten erfindungsgemäßen Deckels,
- Fig. 4: eine perspektivische Ansicht eines erfindungsgemäßen Behälters und eines erfindungsgemäßen Deckels in einer weiteren Ausführungsform.

### BESTER WEG ZUR AUSFÜHRUNG DER ERFINDUNG

Der Deckel 100, der im gezeigten Beispiel ein Oktabindeckel mit acht Ecken ist, umfasst ein erstes Deckelelement 1, welches an seinen, den gegenüberliegenden langen ersten Seiten 11, 12 über eine Faltkante angebundene zweite Deckelelemente 1a aufweist. Im vorliegenden Beispiel sind zwei zweite Deckelelemente gezeigt. An den ebenfalls gegenüberliegenden, kurzen zweiten Seiten 13, 14 des Deckelelements 1 sind im gezeigten Beispiel zwei nahezu gleichlange Seitenelemente 2 ebenfalls über je eine Faltkante angebunden.

Wenigstens eine Anschluss- oder Durchstecköffnung 4 ist bevorzugt mittig an dem ersten Deckelelement 1 angeordnet und mit einer flachen Seite nach oben ausgebildet. Es können auch mehrere Öffnungen 4 vorgesehen sein, wie das Ausführungsbeispiel der Figur 4 zeigt. Auch können die Seitenteile 2, 3, 3a verschieden lang (lang bezieht sich auf die Richtung von der Faltkante zum jeweiligen Deckelelement 1, 1a weg) sein oder - wie in Figur 4 gezeigt - gleich lang. Bevorzugt sind die ersten Seitenteile 2 (von denen auch nur eins vorgesehen sein kann) länger als die zweiten Seitenteile 3, 3a, bevorzugt mindestens doppelt so lang. An den zweiten Deckelelementen 1a sind über Faltkanten 30, 30a weitere (im gezeigten Beispiel drei für jedes zweite Deckelelement 1a) Seitenelemente 3 und 3a angebunden. Die zweiten Deckelelemente 1a können zum Verschmutzungsschutz insbesondere beim Transport oder der Lagerung mit ihrer Innenfläche auf das Deckelelement 1 gelegt werden, unter Einfaltung der zweiten Seitenelemente 3, 3a. Der gefaltete Zustand des Behälters ist insbesondere in den Figuren 2B und 3 dargestellt.

Die langen ersten Seitenelemente 2 haben in diesem Ausführungsbeispiel nicht ganz die Länge des Deckelelements 1, so dass diese auf die zweiten Seitenelemente 1a gefaltet werden können. Die Anschluss- oder Durchstecköffnung 4 wird eingefasst von einem Formteil 7, 7a (vgl. Fig. 2A, 2B, 3) mit einem bevorzugt variablen inneren Durchmesser. Bevorzugt weist die Anschluss- oder Durchstecköffnung 4 ein Dichtungsmittel 4a auf.

Das Formteil 7, 7a, welches an der einen Seite des Deckelelements 1 übersteht, weist eine Halteplatte 7 auf, mit welcher es am Deckel befestigt oder einstückig mit diesem verbunden ist. Weiter weist das Formteil bevorzugt einen mit der Halteplatte 7 verbundenen Adapter bzw. Rohrstutzten 7a auf, in welchen ein Saugrohr oder dergleichen ein- oder aufgesteckt werden kann. Das Formteil 7, 7a kann z.B. ein zweiteiliges irreversibel oder reversibel zusammenschnappbares Bauteil aus Kunststoff und/oder Metall mit einem über ein Filmscharnier angebundenen Verschlussdeckel für den Rohrstutzen 7a des Kunststoffformteils oder eine Gummimuffe sein. Die Halteplatte 7 kann in entsprechende am Deckel 100 angebrachte Führungen eingeschoben werden.

Weiter kann auf der Unterseite (zum Behälter zugewandt) des Deckels 100 ein bevorzugt als Inlay ausgebildetes Trocknungsmittel 5 vorgesehen sein, um Feuchtigkeit aus dem im Behälter befindlichen Schüttgut zu entfernen oder diese zu absorbieren. Gleichzeitig kann das Inlay bzw. die das Inlay aufnehmende Einrichtung auch zur Fixerung des Deckels und als Abstandshalter bzw. als Versteifung dienen, um ggf. den Behälter bei zunehmender Entleerung zu versteifen.

Das Anbringen des Deckels 100 am Behälter 200 geschieht bevorzugt wie folgt:
Der (noch) zusammengefaltete Deckel 100 für Behälter 200, wie z.B. Oktabins, kann auf den gefüllten Behälter 200 auf die dem Behälterboden 202 abgewandte Stirnseite der Behälterwand 201 gelegt werden. Sodann werden die langen Seitenelemente 2 aufgefaltet, ebenso wie die zweiten Deckelelemente 1a und die zweiten Seitenelemente 3, 3a. Alle Seitenelemente 2, 3, 3a können außen auf die Behälterwand 201 gelegt und ggf. fest aber lösbar mit dieser verbunden werden, wie dies in den Figuren 2A und 4 gezeigt ist. In dem so ausgefalteten Deckel 100 ist nun die Anschluss- oder Durchstecköffnung 4 zugänglich, so dass ein Saugrohr zur Entleerung in den Behälter 100 eingeschoben werden kann.

### Bezugszeichenliste

- 1: erstes Deckelelement
- 1a: zweites Deckelelement
- 2: erstes (langes) Seitenelement
- 3: zweites Seitenelement
- 3a: zweites Seitenelement
- 4: Anschluss- bzw. Durchstecköffnung
- 4a: Dichtung
- 5: Trocknungsmittel
- 6: Führung
- 7: Rohrstutzen
- 7a: Halteplatte
- 11, 12: erste Seiten des ersten Deckelelements
- 13, 14: zweie Seiten des ersten Deckelelements
- 30, 30a: Knickkanten
- 100: Deckel
- 200: Behälter
- 201: Behälterwand
- 202: Behälterboden

## Patentansprüche

1. Deckel für einen Schüttgutbehälter,
wobei der Deckel ein mindestens eine Anschlussöffnung (4) zum Befüllen oder Entleeren aufweisendes erstes Deckelelement (1) mit ersten gegenüberliegenden Seiten (11, 12) aufweist und an von den ersten Seiten (11, 12) des ersten Deckelelements (1) verschiedenen zweiten Seiten (13, 14) des ersten Deckelelements (1) zwei erste Seitenelemente (2) vorgesehen sind, wobei die zwei ersten Seitenelemente (2) über jeweils eine Faltkante gegenüber dem ersten Deckelelement (1) faltbar an dieses angebunden sind, so dass die ersten Seitenelemente (2) unter oder über das erste Deckelelement (1) faltbar sind. **dadurch gekennzeichnet, dass** der Deckel zwei an den gegenüberliegenden ersten Seiten (11, 12)des ersten Deckelelements (1) mit diesem verbundene zweite Deckelelemente (1a) umfasst, wobei die zweiten Deckelelemente (1a) insbesondere jeweils einen gleichen oder geringeren Flächeninhalt aufweisen als das erste Deckelelement (1) und dass der Deckel aus kompakten Platten und/oder Wellpappe und/oder folienkaschierter Wellpappe und/oder Kunststoffstegplatten und/oder Kunststoffleichtbauplatten und/oder Vollkunststoffplatten und/oder Compositeplatten und/oder Aluminium und/oder Faserverbundstoffplatten und/oder Verbundwerkstoff, insbesondere Organoblech, ausgebildet ist, wobei die zweiten Deckelelemente (1a) über jeweils eine Faltkante gegenüber dem ersten Deckelelement (1) faltbar an dieses angebunden sind, so dass die zweiten Deckelelemente (1a) unter oder über das erste Deckelelement (1) faltbar sind.

2. Deckel nach Anspruch 1,
**dadurch gekennzeichnet,**
**dass** die faltbaren ersten Seitenelemente (2) weniger als 99,9%, weiter bevorzugt weniger als 90%, weiter bevorzugt weniger als 75% und mindestens 25%, weiter bevorzugt mindestens 50%, weiter bevorzugt mindestens 70% der Länge des Deckelelements (1) aufweist.

3. Deckel nach einem der Ansprüche 1 bis 2,
**dadurch gekennzeichnet,**
**dass** die mindestens eine Anschlussöffnung (4) ein Formteil aus Kunststoff oder/und Metall und/oder Naturwerkstoffen aufweist.

4. Deckel nach Anspruch 3,
**dadurch gekennzeichnet,**
**dass** das Formteil zu mindestens einer Seite des Deckelelements (1) flach ausgebildet ist, vorzugsweise 5 cm oder weniger, weiter vorzugsweise 3 cm oder weniger, insbesondere weniger als 2 cm, weiter bevorzugt wenige als 1 cm, weiter bevorzugt weniger als 5 mm über die Oberfläche des Deckelelements (1) übersteht.

5. Deckel nach Anspruch 4 oder 5,
**dadurch gekennzeichnet,**
**dass** das Formteil mindestens ein Führungselement und/ oder mindestens ein Halteelement (7) für mindestens ein Saugrohr aufweist.

6. Deckel nach einem der Ansprüche 1 bis 6,
**dadurch gekennzeichnet,**
**dass** die Anschlussöffnung (4) mit einer durchstoßbaren Elastomereinheit und/oder einem Verschlusselement ausgestaltet ist.

7. Deckel nach einem der Ansprüche 1 bis 5,
**dadurch gekennzeichnet,**
**dass** die Öffnung (4) im Deckelelement (1) im Wesentlichen mittig angeordnet ist.

8. Deckel nach einem der vorgenannten Ansprüche,
**dadurch gekennzeichnet,**
**dass** die Seitenelemente (2, 3, 3a) mit Verbindungsmitteln zum verbinden der Seitenelemente mit dem abzudeckenden Behälter ausgebildet sind.

9. Deckel nach einem der vorgenannten Ansprüche,
**dadurch gekennzeichnet,**
**dass** dieser auf einer Innenseite eine feuchtigkeitsdurchlässige Einrichtung mit Trockenmittel, vorzugsweise eine auswechselbare Trockenmitteleinheit mit Lüftungsöffnungen, aufweist.

10. Deckel nach einem der vorgenannten Ansprüche,
**dadurch gekennzeichnet,**
**dass** er eine Erdungseinrichtung zur Ableitung einer statischen Aufladung aufweist.

11. Deckel nach einem der vorgenannten Ansprüche,
**dadurch gekennzeichnet,**
**dass** die zweiten Deckelelemente (1a) und insbesondere die ersten Seitenelemente (2) in einer Transport- oder Lagerposition mit ihrer Innenfläche auf das erste Deckelelement (1) gelegt sind.

12. Deckel nach einem der vorgenannten Ansprüche,
**dadurch gekennzeichnet,**
**dass** er wenigstens eine zusätzliche Öffnung zum Durchführen von Messtechnik, insbesondere Messsonden oder Messfühlern aufweist.

13. Behälter, insbesondere Schüttgutbehälter, mit einem Behälterboden, einer den Behälterboden umlaufenden Behälterwand und einem auf der Behälterwand aufliegenden oder mit dieser verbundenen Deckel nach einem der vorigen Ansprüche.

## Claims

1. Cover for a pourable goods container, wherein the cover has a first cover element (1) having at least one connecting opening (4) for filling or emptying and with first opposing sides (11, 12), and wherein two first side elements (2) are provided on second sides (13, 14) of the first cover element (1) which are different from the first sides (11, 12) of the first cover element (1), wherein the two first side elements (2) are attached to the first cover element (1) so as to each fold over a folding edge with respect to the first cover element so that the first side elements (2) can be folded underneath or over the first cover element (1)
**characterised in that**
the cover comprises two second cover elements (la) which are connected to the first cover element (1) on opposite first sides (11, 12) of said first cover element, wherein the second cover elements (1a) more particularly each have a similar or smaller surface area than the first cover element (1) and that the cover is formed from compact plates and/or corrugated paper and/or film-lined corrugated board and/or webbed plastic boards and/or lightweight plastic boards and/or solid plastic plates and/or composite plates and/or aluminium and/or fibre compound plates and/or compound material, more particularly organic sheet wherein the second cover elements (la) are attached to the first cover element (1) so that they can each be folded over a folding edge with respect to this element so that the second cover elements (1a) can be folded underneath or over the first cover element (1).

2. Cover according to claim 1,
**characterised in that**
the foldable first side elements (2) have less than 99.9%, preferably less than 90%, further preferred less than 75% and at least 25%, further preferred at least 50%, further preferred at least 70%, of the length of the cover element (1).

3. Cover according to one of claims 1 to 2
**characterised in that**
the at least one connecting opening (4) has a moulded part of plastic and/or metal and/or natural materials.

4. Cover according to claim 3
**characterised in that**
the moulded part is formed flat for at least one side of the cover element (1), preferably projects 5 cm or less, further preferably 3cm or less, more particularly less than 2 cm, further preferably less than 1 cm, further preferably less than 5 mm beyond the surface of the cover element (1).

5. Cover according to claim 4 or 5
**characterised in that**
the moulded part has at least one guide element and/or
at least one holding element (7) for at least one suction pipe.

6. Cover according to one of claims 1 to 6
**characterised in that**
the connecting opening (4) is formed with a pierceable elastomer unit and/or a closure element.

7. Cover according to one of claims 1 to 5
**characterised in that**
the opening (4) is arranged substantially centrally in the cover element (1).

8. Cover according to one of the aforementioned claims
**characterised in that**
the side elements (2, 3, 3a) are formed with connecting means for connecting the side elements to the container which is to be covered.

9. Cover according to one of the aforementioned claims
**characterised in that**
this has on an inside a moisture-permeable device with drying means, preferably a replaceable drying means unit with ventilation openings.

10. Cover according to one of the aforementioned claims,
**characterised in that**
it has an earthing device for diverting a static charge.

11. Cover according to one of the aforementioned claims
**characterised in that**
the second cover elements (1) and more particularly the first side elements (2) are placed in a transport or storage position with their inside surface on the first cover element (1).

12. Cover according to one of the aforementioned claims
**characterised in that**
it has at least one additional opening for passing through measuring means, more particularly measuring probes or measuring sensors.

13. Container, more particularly a pourable goods container, with a container base, a container wall encasing the container base, and a cover according to one of the preceding claims resting on the container wall or connected thereto.

## Revendications

1. Couvercle de récipient pour produits en vrac, sachant que le couvercle, présentant au moins une ouverture de raccordement (4) pour le remplissage ou la vidange, comprend un premier élément de couvercle (1), avec des premiers côtés opposés (11, 12), et que, sur deux deuxièmes côtés (13, 14) du premier élément de couvercle (1), différents des premiers côtés opposés (11, 12) du premier élément de couvercle (1), sont prévus deux premiers éléments latéraux (2),
sachant que les deux premiers éléments latéraux (2), pouvant être pliés par l'intermédiaire d'un bord de pliage, par rapport au premier élément de couvercle (1), sont reliés à celui-ci, de manière à ce les premiers éléments latéraux (2) puissent être pliés sous ou sur le premier élément de couvercle (1), caractérisé en ce
le couvercle comprend deux deuxièmes éléments de couvercle (la), qui, sur deux premiers côtés opposés (11, 12) du premier élément de couvercle (1), sont reliés à celui-ci, sachant que les deuxièmes éléments de couvercle (la) présentent en particulier chacun une superficie égale ou plus faible que le premier élément de couvercle (1), et que le couvercle consiste en plaques compactes et / ou en carton ondulé et / ou en papier ondulé revêtu d'une pellicule et / ou en plaques de matières synthétiques et / ou en panneaux légers et / ou en plaques toute matière synthétique et / ou en panneaux composites et / ou en aluminium et / ou en plaques composites fibreuses et / ou en matériaux composites, en particulier en tôle organique, sachant que les deuxièmes éléments de couvercle (la), pouvant être pliés chacun par le biais d'un bord de pliage, par rapport au premier élément de couvercle (1), sont reliés à celui-ci, de manière à ce que les deuxièmes éléments de couvercle (la) puissent être pliés sous ou sur le premier élément de couvercle (1),

2. Couvercle selon la revendication 1,
**caractérisé en ce que**
les premiers éléments latéraux (2) pliables représentent moins de 99,9 %, de préférence moins de 90 %, plus préférentiellement moins de 75 % et au moins 25 %, de préférence au moins 50 %, plus préférentiellement au moins 70 % de la longueur de l'élément de couvercle (1) .

3. Couvercle selon l'une des revendications 1 à 2,
**caractérisé en ce que**
l'au moins une ouverture de raccordement (4) présente une pièce moulée en matière synthétique ou / et en métal et / ou en matériaux naturels.

4. Couvercle selon la revendication 3,
aractérisé en ce que
la pièce moulée est formée à plat sur au moins un côté de l'élément de couvercle (1), de préférence en saillie de 5 cm ou moins, plus préférentiellement de 3 cm ou moins, en particulier de moins de 2 cm, de préférence de moins de 1 cm, plus préférentiellement de moins de 5 mm au-dessus de la surface de l'élément de couvercle (1) .

5. Couvercle selon revendication 4 ou 5,
**caractérisé en ce que**
la pièce moulée présente au moins un élément de guidage et/ou au moins un élément de support (7) pour au moins un tube aspirateur.

6. Couvercle selon l'une des revendications 1 à 5,
**caractérisé en ce que**
l'ouverture de raccordement (4) est équipée d'une unité élastomère pouvant être percée et / ou d'un élément de fermeture.

7. Couvercle selon l'une des revendications 1 à 5,
**caractérisé en ce que**
l'ouverture (4) est disposée essentiellement centralement dans l'élément de couvercle (1).

8. Couvercle selon l'une des revendications précédentes,
**caractérisé en ce que**
les éléments latéraux (2, 3, 3a) sont formés avec des moyens de liaison pour relier les éléments latéraux au récipient à recouvrir.

9. Couvercle selon l'une des revendications précédentes,
**caractérisé en ce que**
celui-ci présente, sur un côté intérieur, un dispositif perméable à l'humidité doté d'un moyen de séchage, de préférence d'une unité de moyen de séchage interchangeable, pourvue d'ouvertures d'aération.

10. Couvercle selon l'une des revendications précédentes,
**caractérisé en ce que**
celui-ci présente un système de mise à la terre pour la dérivation d'une charge statique.

11. Couvercle selon l'une des revendications précédentes
**caractérisé en ce que**
les deuxièmes éléments de couvercle (la) et en particulier les premiers éléments latéraux (2), dans une position de transport ou de stockage, reposent, avec leur face intérieure, sur le premier élément de couvercle (1) .

12. Couvercle selon l'une des revendications précédentes,
**caractérisé en ce que**
celui-ci présente une ouverture supplémentaire pour l'introduction de technique de mesure, en particulier de sondes de mesure ou de capteurs de mesure.

13. Récipient, en particulier pour matières en vrac, avec un fond de récipient, une paroi de récipient entourant le fond de récipient, et un couvercle selon l'une des revendications précédentes, qui repose sur la paroi de récipient, ou qui est relié à celle-ci.
